# EUROPÄISCHE PATENTSCHRIFT

(11) **EP 0 014 491 B1**
(45) Veröffentlichungstag und Bekanntmachung des Hinweises auf die Patenterteilung: **28.04.1982**
(21) Anmeldenummer: 80200034.9
(22) Anmeldetag: 15.01.1980
(51) Int. Cl.: B65D 90/46

(54) **Zünd- und korrosionsgesicherter doppelwandiger Behälter sowie Verfahren zu dessen Herstellung**
Double walled container protected against ignition and corrosion and method of making same
Récipient à double paroi protégé contre la corrosion et l'explosion et procédé de fabrication dudit récipient

(30) Priorität: 19.01.1979 CH 552/79
(43) Veröffentlichungstag der Anmeldung: 20.08.1980
(73) Patentinhaber: Borsari & Co., CH-8702 Zollikon (CH)
(72) Erfinder: Ulmann, Fred A., Dipl.-Chem., CH-8967 Widen (CH)
(74) Vertreter: Frauenknecht, Alois J.

## Beschreibung

Die vorliegende Erfindung bezieht sich auf einen korrosionsgesicherten doppelwandigen Behälter für ein brennbares Medium, bestehend aus einer äusseren Behälterwandung und einer in einem Abstand von dieser angeordneten, glasfaserverstärkten Kunststoffwandung mit einer dem Medium zugewandten Beschichtung aus einem aushärtenden Kunststoff, welcher wenigstens partiell mit einem elektrisch leitenden Drahtgitter versehen ist zur Reduktion der Zündgefahr und wobei die Dichtigkeit der Kunststoffwandung durch physikalische Messverfahren überprüfbar ist.

Doppelwandige Behälter, insbesondere Tanks finden in zunehmendem Masse Anwendung zur Lagerung von brennbaren Flüssigkeiten wie Benzin, Alkohol, Toluol, etc. Im Öltankbau sowie bei der Sanierung von älteren Öltankanlagen haben sich bereits seit einigen Jahren Doppelmantelsysteme aus Kunststoff bewährt. Diese weisen den Vorzug einer hohen Korrosionsfestigkeit auf und lassen sich auch nachträglich in Beton, Metall oder aus organischen Stoffen bestehenden Tanks relativ leicht gas- und flüssigkeitsdicht verkleben.

Nachteilig wirkt sich dagegen der hohe elektrische Oberflächenwiderstand von Kunststoffen beim praktischen Einsatz derartiger Behälter aus. Betriebsbedingte mechanische Bewegung des zu lagernden Mediums verursacht eine Bewegung von Elektrizitätsträgern unterschiedlicher Ladungen und führt somit zur elektrostatischen Aufladung der Kunststoffwandung. Wird nun beispielsweise bei einem Tank zur Vorbereitung des Füllens ein auf einem anderen Potential liegender Ladungsträger (Rohr etc.) in den Tankraum eingebracht, so kann dadurch die Durchschlagsfeldstärke der Luft- oder der Dampfphase überschritten werden, so dass die nun plötzlich entladene elektrische Energie zum Brand oder zur Explosion des Tankinhaltes führt.

Es ist bekannt (DE-A-23 34 472) in Kunststoffwandungen eines Behälters ein leitfähiges Netzwerk aus Metalldrähten zur Verhinderung einer statischen Aufladung einzubetten. Die Verbindung der einzelnen beim Wickeln des Behälters eingebrachter Drähte erfolgt durch einen Zusatz in der Klebemasse aus Graphit oder Metallpulver.

Eine derartige Anordnung weist eine geringe mechanische Festigkeit auf und ist daher nicht oder nur schlecht begehbar und chemisch nur beschränkt beständig.

Ferner ist das Auslegen eines teppichartig ein-und ausrollbaren Drahtnetzes in einer Vorrichtung zur Leckanzeige bekannt (DE-A-1 675 316).

Dieses Drahtnetz ist ebenfalls nicht oder nur unter grosser Unfallgefahr begehbar. Aufgrund seiner fehlenden mechanischen Fixation im Tank verrutscht dieses leicht und kann daher nicht zur Ableitung elektrostatischer Ladungen eingesetzt werden.

Der Erfindung liegt daher die Aufgabe zugrunde, einen doppelwandigen Behälter der eingangs genannten Art zu schaffen, welcher begehbar ist und an der Oberfläche der Kunststoffwandung das Auftreten von störenden oder gefährlichen elektrostatischen Ladungen aufgrund des niederen Oberflächenwiderstandes im vornhinein verunmöglicht.

Die im kennzeichnenden Teil des Anspruches 1 angegebene Erfindung weist den Vorteil einer Art Faraday-Käfig in der dem zu lagernden Medium zugewandten Oberfläche der Kunststoffwandung auf und verhindert damit das Entstehen von elektrischen Potentialunterschieden zwischen Maschenelementen an beliebigen Orten im Behälter. Durch ein Einsumpfen des Drahtgitters ergibt sich eine gute mechanische Fixation der Gitterdrähte, ohne Beeinträchtigung der mechanischen Stabilität und Rissempfindlichkeit der Kunststoffwandung sowie aufgrund einer Vielzahl metallischer Kontaktstellen mit dem Medium eine optimale Erdungsmöglichkeit des Mediums.

Die Grösse der einzelnen Drahtmaschen kann dabei dem Flammpunkt, der Explosionsgrenze, der Zündtemperatur, der Mindestzündenergie und den physikalischen Zustandsgrössen des Mediums angepasst werden. Ein weiteres Kriterium stellt zudem die Art des betriebsmässigen Einsatzes, insbesondere Strömungsgeschwindigkeit des Mediums, Art des Einfüllens und Abpumpens sowie die Wahl der Reinigungsverfahren bei vollem und/oder teilweise entleertem Behälter dar.

Die Anordnung lässt sich in bestehende Tankkonstruktionen integrieren und beeinträchtigt in keiner Weise die üblichen verwendeten Leck- überwachungsver^{f}ahren.

Vorteilhafte Weiterbildungen der Erfindung sind in den Unteransprüchen beschrieben.

Die Ausführungsform nach Anspruch 2 lässt die Vorfabrikation von Kunststoffwandungen zu und hat sich vor allem beim Bau von Tanklagern bewährt.

Die Ausgestaltung nach Anspruch 3 ergibt besonders zuverlässig dichte Kunststoffwandungen und erlaubt das Einbringen von mechanisch vorspannbaren galvanischen Verbindungen zwischen den einzelnen Bahnen und den Anschlussleitungen des Erdpotentials.

Der Vorteil der Ausführungsform gemäss Anspruch 4 liegt darin, dass sich betriebssichere und leicht herstellbare Doppelwandsysteme ergeben.

Die Ausgestaltung nach Anspruch 5 erhöht die mechanische Beanspruchbarkeit der Kunststoffwandung und lässt ein sicheres Begehen von Tankräumen zu, was vor allem für Reinigungs-und Überwachungszwecke sehr wichtig ist.

Der Vorteil einer nach Anspruch 6 ausgestalteten Ausführungsform ist die hohe Wirksamkeit in Bezug auf die Ableitung elektrostatischer Ladungen.

Der in Anspruch 7 beschriebene Schichtaufbau hat sich vor allem in Grosstankanlagen bewährt und ist für Behälterwandungen verschiedenster Materialien geeignet.

Ein unter Einbezug des in Anspruch 8 ausgeführten Verfahrens hergestellter Behälter ergibt leicht zu reinigende Oberflächen und den besonderen Vorteil der Wirtschaftlichkeit. Es ist zur Anwendung auf bombierten Flächen (Böden) und auf gebogenen Flächen (Wandungen) geeignet.

Die weitere Variante nach Anspruch 9 ermöglicht insbesondere auch die Herstellung bombierter Flächen auf Baustellen.

Die Erfindung kann mit anderen Systemen zur Ableitung elektrischer Ladungen kombiniert werden und eröffnet eine Vielzahl neuer Applikationsmöglichkeiten.

Der Erfindungsgegenstand sowie das erfindungsgemässe Verfahren werden im folgenden anhand schematischer Zeichnungen näher erläutert.

Es zeigt :
Figur 1, eine Kunststoffwandung mit eingesumpftem Drahtgitter,
Figur 2, eine Variante der Anordnung Fig. 1 mit eingesumpften Knotenpunkten,
Figur 3, einen doppelwandigen Behälter mit einzelnen Bahnen des Drahtgitters in einer Teilschnitt-Darstellung,
Figur 4, einen Schnitt durch eine Behälterwandung an einer ebenen Überlappungsstelle,
Figur 5, einen Schnitt einer Behälterwandung an einer gekrümmten Überlappungsstelle und
Figur 6, das Herstellungsverfahren für Kunststoffwandungen am Beispiel vorfabrizierter einzelner Bahnen.

In Fig. 1 ist mit 1 ein Drahtgitter bezeichnet. Dieses Drahtgitter 1 ist flexibel und mit wenigstens einem Draht über die Hälfte des Drahtumfangs in einem aushärtenden Kunststoff 3 eingesumpft, welcher Bestandteil einer schichtartig aufgebauten Kunststoffwandung 2 ist.

Aus Fig. 2 ist ein eingesumpfter Knotenpunkt 1a eines Drahtgitters ersichtlich.

Die Kunststoffwandungen 2,2' können unterschiedliche Dicken aufweisen, verschiedenartig laminiert sein und einen dem zu lagernden Medium M konformen Kunststoff 3 aufweisen.

Ein bevorzugtes Ausführungsbeispiel eines doppelwandigen Behälters zeigt im Teilschnitt Fig. 3. Hierbei handelt es sich um einen Toluolbehälter mit einer Behälterwandung 4 aus Stahl.

Die Behälterwandung 4 bildet zusammen mit der in einem Abstand von einigen Millimetern gehaltenen Kunststoffwandung 2 ein Doppelwandsystem. Die Kunststoffwandung 2 weist auf ihrer der Behälterwandung 4 zugewandten Seite eine Aluminiumfolie 5 auf. Distanziert sind beide Wandungen 2 und 4 durch druckbelastbare Aluminiumnoppen 6. Auf der Aluminiumfolie 5 befindet sich ein glasfaserverstärkter Kunststoff (GFK) 7, welcher seinerseits mit einzelnen Bahnen eines Drahtgitters 1,1' versehen ist. Das Drahtgitter 1 bzw. 1' ist zumindest an seinen Knotenpunkten 1a bzw. 1'a verankert im Kunststoff 3, vgl. Fig. 2.

Eine Sammelschiene 8 verbindet einzelne Bahnen des Drahtgitters 1,1' und ist über Krafteinleitungselemente 9 fixiert.

Der Behälter ist durch einen mittels Schrauben (nicht dargestellt) befestigten Behälterdeckel 10 abgeschlossen. Im Behälterdeckel 10 ist eine Erdungsklemme 11 eingeschraubt; an dieser ist eine Erdungslitze 12 befestigt, weiche über einen Überwachungsanschluss 13 (z.B. Vakuum- oder Schutzgasanschluss) mit einem Gegenflansch 14 verschraubt zur Sammelschiene 8 geführt ist.

Die Aluminiumfolie 5 ist ebenfalls durch den Gegenflansch 14 galvanisch mit dem Überwachungsanschluss 13 verbunden und somit zur Erdungsklemme 11 leitend.

Der Stahlmantel der Behälterwandung 4 ist im vorliegenden Beispiel auf Erdpotential E gelegt.

Die Drahtgitter 1,1' bestehen aus korrosionsbeständigem Chrom-Nickel-Draht (V2A) von 0,5 mm Durchmesser und 19 mm Maschenweite. Der Abstand zwischen den einzelnen Bahnen des Drahtgitters beträgt weniger als 10 cm. Als aushärtender Kunststoff hat sich im vorliegenden Fall Reinpolyester (192 MV, Firma Mäder) bewährt. Die Aluminiumnoppen 6 sind mittels einer aushärtenden Spachtelmasse - im Inneren - durch Quarzteilchen und UP-Harz im Gew.-Mischverhältnis 52 % zu 48 % armiert. Als Sammelschiene 8 dient eine flache Platte aus korrosionsbeständigem Stahl des Chrom-Nickel-Molybdän-Typs (V4A).

In den folgenden Figuren sind wiederum gleiche Funktionsteile mit gleichen Bezugsziffern versehen.

Die Figuren4 und 5 stellen Überlappungsstellen der Drahtgitter 1 bzw 1' dar und dienen gleichzeitig zur näheren Erläuterung des Schichtaufbaus und der Herstellung von doppelwandigen Behältern.

Gemäss Fig. 4 ist als Korrosionsschutz der Behälterwandung 4 und zur punktuellen Klebung der Noppen 6 der Aluminiumfolie 5 eine Epoxidschicht 22 (Etoplate, Fa. Mäder) auf die Innenseite der Behälterwandung 4 aufgebracht. Die vorgefertigte und auf Mass abgelängte Kunststoffwandung 2 weist an ihrer einen oberen Seite ein loses abgebogenes Stück des Drahtgitters 1 auf. Das Krafteinleitungselement ist mit seinem Flansch 15 auf einem GFK-Distanznocken 24 aufgesetzt und mit seinen sternförmig angeordneten Verankerungsdrähten 16 in ein GFK-Laminat 25 eingeklebt. Auf den oberen und unteren Längsseiten ist das GFK-Laminat 25 mit Polyesterkitt 23 auslaufend zum GFK 7 der Kunststoffwandung 2 verspachtelt und anschliessend verschliffen. Das Ganze ist durch eine Überlaminierung 26 flüssigkeitsdicht abgeschlossen ; daraus ragt eine Gewindebüchse 17 heraus, in welche ein Gewindebolzen 18 eingeschraubt, drehfixiert und mittels Polyesterkitt 23 einseitig abgeschlossen ist.

Das während der Montage in Position I befindliche Drahtgitter 1 wird nun in Pfeilrichtung in Position II abgebogen und mit seinem gegenseitigen Endteil über die Sammelschiene 8 galvanisch verbunden.

Zur mechanischen Vorspannung dienen eine auf die Sammelschiene 8 drückende Spannhüse 19 mit Unterlagscheibe 20 und Mutter 21. Die Anordnung nach Fig. erzielt grundsätzlich dieselbe Wirkung ; aufgrund der gewölbten Behälterwandung 4 wird jedoch auch bei vergleichsweise kleinerem Krafteinleitungselement 9' eine sehr gute Fedewirkung der Sammelschiene 8' erzielt.

Gegenüber Fig. 4 sind bei Fig. 5 die GFK 7' mit Stossfugen 7a ausgeführt, welche mittels Polyesterkitt 23 formschlüssig verbunden sind; ebenso die Aluminiumfolie 5.

In dieser Variante weisen die Aluminiumnoppen 6' eine Höhe von 5 mm auf ; das Drahtgitter 1' ist lediglich an seinen Knotenprunk 1a in Polyester eingesumpft.

Bei der Herstellung doppelwandiger Behälter hat sich die Massvorfabrikation der Kunststoffwandung 2 in Form von einzelnen zugeschnittenen Bahnen sehr bewährt.

Diese werden zweckmässigerweise auf einem an sich bekannten Vakuumtisch 33, Fig. 6, hergestellt.

Auf die Aluminiumfolie 5 (0,05 mm Dicke) und die darauf geklebten GFK-Laminate 7 (Glasfasergew. 2 x 450 g/m²) ist ein aushärtender Kunststoff 3 (Rein-Polyester 192 MV) aufgebracht. Je nach gewünschter Einsumpftiefe sind 180 g/m² bis 700 g/m² Kunststoff 3 aufgebracht; der Kunststoff ist randseitig durch ein Abdeckband 29 begrenzt. Auf diese Schicht wird nun ein zugeschnittenes Drahtgitter 1 (V2A-Draht), welches an einer Knickstelle 30 um ein Stück Kunststoffolie 28 (PVC) umgelegt ist, positioniert.

Das Ganze wird nun durch eine weitere Kunststoffolie 28' (PVC-Vakuumfolie) abgedeckt. Auf der über die Kunststoffwandung 2 hinausragenden Randpartie der weiteren Kunststoffolie 28' wird anschliessend ein Dichtstreifen 31 aus Neopren-Gummi gelegt, welcher durch einen umlaufenden Hohlprofilrahmen 32 beschwert ist.

Durch ein am Anschluss 34 mittels einer starken Vakuumpumpe erzeugtes Vakuum V wird die weitere Kunststoffolie 28' durch den statischen Atmosphärendruck gleichmässig belastet . und bewirkt ein regelmässiges Einsumpfen des Drahtgitters 1 im Kunststoff 3.

Nach einer Aushärtezeit von ca. 0,8 h werden die Vakuumpumpe abgeschaltet, die Kunststoffolien 28,28' entfernt und es liegt eine einbaufertige Bahn einer Kunststoffwandung 2 vor.

In analoger Weise werden ebenfalls die Böden von Behälter hergestellt.

Bei bombierten Böden B wird jedoch vorteilhafterweise ein auf das Innenmass des Behälters gefertigter Kunststoffschlauch auf die im Behälter vorbereitete, beschichtete Kunststoffwandung 2 aufgelegt, randseitig, und zentral unter Einführung eines Vakuum-Anschlusses wurstartig, abgedichtet und damit das Drahgitter 1 eingesumpft.

Der besondere Vorteil des erfindungsgemässen Verfahrens besteht darin, dass handelsübliche Drahtgitter verwendet werden können und dass dadurch auch auf Baustellen den individuellen Bedürfnissen angepasste Wandungen herstellbar sind.

Es sei darauf hingewiesen, dass die vorstehend beschriebene Erfindung nicht auf die Anwendung in Flüssigkeitsbehältern beschränkt ist, sondern für an sich beliebige Behälter, beispielsweise auch Silos, Laborbehälter etc. geeignet ist. Je nach dem Grad der gewählten Einsumpfung, Maschenweite, Drahtstärke und Art des Drahtgitters lässt sich der Erfindungsgegenstand auch zur Lagerung von Festköpern (Kunststoffgranulaten etc.) einsetzen.

## Patentansprüche

1. Korrosionsgesicherter doppelwandiger Behälter für ein brennbares Medium (M), bestehend aus einer äusseren Behälterwandung (4) und einer in einem Abstand von dieser angeordneten, glasfaserverstärkten inneren Kunststoffwandung (2,2') mit einer dem Medium (M) zugewandten Beschichtung aus einem aushärtenden Kunststoff (3), welcher wenigstens partiell mit einem elektrisch leitenden Drahtgitter (1,1') versehen ist zur Reduktion der Zündgefahr und wobei die Dichtigkeit der Kunststoffwandung durch physikalische Messverfahren überprüfbar ist, dadurch gekennzeichnet, dass das metallische Drahtgitter (1,1') an der dem Medium (M) zugewandten Oberfläche im Bereich des Innenmantels und/ oder von Böden (B) wenigstens an seinen Knotenpunkten (1a,1a') und/oder auf seinem halben Drahtumfang in dem aushärtenden Kunststoff (3) mechanisch verankernd eingesumpft ist.

2. Doppelwandiger Behälter nach Anspruch 1, dadurch gekennzeichnet, dass die Oberfläche im Bereich ihres Innenmantels einzelne Bahnen des Drahtgitters (1,1') aufweist, welche über eine elektrisch leitende Sammelschiene (8,8') zusammengefasst und mit dem Drahtgitter der Böden (B), der äusseren Behälterwandung (4) und dem elektrischen Potential der Behälterwandung verbunden sind.

3. Doppelwandiger Behälter nach Anspruch 2, dadurch gekennzeichnet, dass die einzelnen Bahnen des Drahtgitters (1,1') überlappt sind und dass an der Überlappungsstelle wenigstens zwei Krafteinleitungselemente (9,9') mit einer Vielzahl sternförmig angeordneter Verankerungsdrähte (16) eingeklebt sind.

4. Doppelwandiger Behälter nach einem der vorangehenden Ansprüche, dadurch gekennzeichnet, dass die Kunststoffwandung (2,2') durch druckbelastbare Aluminiumnoppen (6,6') einer Aluminiumfolie (5) von der äusseren Behälterwandung (4) distanziert ist und auf welcher Aluminiumfolie ein glasfaserverstärkter Kunststoff (7,7') aufgeklebt ist, auf welchem das Drahtgitter (1,1') in den aushärtenden Kunststoff (3) eingesumpft ist.

5. Doppelwandiger Behälter nach Anspruch 4, dadurch gekennzeichnet, dass die Armierung der Aluminiumnoppen (6,6') durch eine aushärtende Spachtelmasse bestehend aus Quarzteilchen und ungesättigtem Polyester-Harz im Gew.-Mischungsverhältnis von 52 % zu 48 % besteht.

6. Doppelwandiger Behälter nach Anspruch 4, dadurch gekennzeichnet, dass zwischen der Aluminiumfolie (5) und dem Drahtgitter (1,1') ein Kondensator mit einer Kapazität von < 0,01 fJ.F pro m² Wandung gebildet ist.

7. Doppelwandiger Behälter nach Anspruch 1, 4 oder 5, dadurch gekennzeichnet, dass die äussere Behälterwandung (4) mit einer darauf allseitig dichtend aufgebrachten Aliminiumfolie (5) vorgesehen ist, derart dass sich ein überprüfbarer Gasraum zwischen der äusseren Behälterwandung und der Kunststoffwandung (2,2') bildet.

8. Verfahren zur Herstellung eines doppelwandigen Behälters nach Anspruch 1, dadurch gekennzeichnet, dass in einem ersten Schritt auf einen gleichmässig mit Polyester-Harz (3) beschichteten glasfaserverstärkten Kunststoff (7) zuerst das Drahtgitter (1) und anschliessend eine randseitig gummigedichtete Kunststoffolie (28,28') aufgelegt werden und dass in einem zweiten Verfahrensschritt der Hohlraum zwischen dem glasfaserverstärkten Kunststoff und der Kunststoffolie durch einen Anschluss (34) einer Vakuumpumpe evakuiert wird, so dass der auf die Kunststoffolie einwirkende Atmosphärendruck das Drahtgitter während der Aushärtezeit des Polyesterharzes einsumpft.

9. Verfahren zur Herstellung der Böden (B) eines doppelwandigen Behälters nach Anspruch 8, dadurch gekennzeichnet, dass die Kunststoffolie ein Schlauch ist, welcher dem Innendurchmesser des Behälters angepasst ist, und der einseitig unter Anschluss der Vakuumpumpe zusammengeschnürt ist.

## Claims

1. Corrosion-proof, double-walled contained for a flammable medium (M) consisting of an outer container wall (4) and an inner, fiberglass-reinforced plastic wall (2,2') spaced at a distance from said outer wall and having a coating of a curing-type plastic resin (3) on the side facing the medium (M) which is at least partially covered with an electrically conductive wire mesh (1,1') to reduce the danger of explosion and make it possible to check the seal of the plastic wall using standard measuring techniques, whereas the metallic wire mesh (1,1') in the area of the inner wall and/or the bottom (B) of the surface facing the medium (M) is immersed and mechanically anchored into the curable-type plastic resin (3) at at least its intersection points (1a,1a') and/or to half of the wire circumference.

2. Double-walled container according to Patent Claim 1, whereas the surface in the region of the inner wall has separate strips of wire mesh (1,1') which are fastened to an electrically conducting bus bar (8,8') and which are connected to the wire mesh on the bottom (B), the outer container wall (4) and the electrical potential of the outer container wall.

3. Double-walled container according to Patent Claim 2, whereas the separate strips of wire mesh (1,1') are overlapped and that at least two fixation elements (9,9') having a plurality of anchoring wires (16) arranged in the form of a star are glued in at the region of overlap.

4. Double-walled container according to one of the previous claims, whereas the plastic wall (2,2') is spaced away from the outer container wall (4) by pressure-withstanding, aluminum knobs (6,6') of an aluminum foil (5) and upon said aluminum foil is glued a fiberglass-reinforced plastic. layer (7,7') which has the wire mesh (1,1') immersed into the curing-type plastic resin (3).

5. Double-walled container according to Patent Claim 4, whereas the aluminum knobs (6,6') are reinforced with a curable-type filler consisting of quartz particles mixed with an unsaturated polyester resin in a ratio of 52 wt. % to 48 wt. %.

6. Double-walled container according to Patent Claim 4, whereas a capacitor having a capacitance of less than 0.01 uF per square meter of wall surface is formed between the aluminum foil (5) and the wire mesh (1,1').

7. Double-walled container according to Patent Claims 1, 4 or 5, whereas the outer container wall (4) is made leakfree by the addition of aluminum foil (5) to all sides so that a gas testing compartment is formed between the outer container wall and the inner plastic wall (2,2').

8. Manufacturing process for a double-walled container according to Patent Claim 1, whereas in a first step a wire mesh (1) and a plastic sheet having rubber seal around the edges, (28,28') is laid over a fiberglass-reinforced piece of plastic (7) which has been uniformly coated with a polyester resin (3), and in a second step the space between the fiberglass-reinforced plastic and the plastic sheet is evacuated through a connection (34) by a vacuum pump so that the atmospheric pressure acting upon the plastic sheet presses the wire mesh into the polyester resin during the curing process.

9. Manufacturing process for the bottom (B) of a double-walled container according to Patent Claim 8, whereas the plastic sheet is in the form of an inner-tube tailored to fit the inner diameter of the container and which is constricted on one side by connection to a vaccum pump.

## Revendications

1. Réservoir à double paroi résistant à la corrosion pour un fluide combustible (M) constitué par une paroi extérieure de réservoir (4) et une paroi intérieure en matière plastique (2,2') renforcée de fibres de verre, disposée à une certaine distance de la précédente, revêtue d'un revêtement en matière plastique durcissable (3) tourné vers le fluide (M), muni au moins partiellement d'un treillis (1,1') en fils métalliques conducteurs de l'électricité pour réduire les risques d'inflammation, l'étanchéité de la paroi en matière plastique pouvant être contrôlée par des procédés de mesure physiques, caractérisé en ce que le treillis de fil métallique (1,1') est noyé par ancrage mécanique dans la matière plastique durcissable (3), sur la surface tournée vers le fluide, dans la zone de l'enveloppe intérieure et/ou des fonds (B), au moins aux points d'intersection (1a,1a') de ce treillis et/ou sur la demi-périphérie des fils métalliques.

2. Réservoir à double paroi selon la revendication 1, caractérisé en ce que la surface comporte dans la zone de son enveloppe intérieure des bandes individuelles de treillis métallique (1,1') qui sont réunies par l'intermédiaire d'une barre omnibus (8,8') conductrice de l'électricité et sont reliées au treillis métallique des fonds (B), à la paroi extérieure du réservoir (4) et au potentiel électrique de la paroi du réservoir.

3. Réservoir à double paroi selon la revendication 2, caractérisé en ce que les bandes individuelles de treillis métallique (1,1') se chevauchent et que, à l'endroit du chevauchement, sont collés au moins deux éléments de transmission de force (9,9') comportant une multiplicité de fils d'ancrage (16) disposés en étoile.

4. Réservoir à double paroi selon l'une des revendications précédentes, caractérisé en ce que la paroi en matière plastique (2,2') est tenue écartée de la paroi extérieure du réservoir (4) par des boutons (6,6') d'une feuille d'aluminium (5) pouvant supporter la pression, sur laquelle feuille est collée une matière plastique renforcée de fibres de verre (7,7'), sur laquelle le treillis métallique (1,1') est noyé dans la matière plastique durcissable (3).

5. Réservoir à double paroi selon la revendication 4, caractérisé en ce que l'armature des boutons en aluminium (6,6') est constituée par un mastic durcissable composé de particules de quartz et de résine polyester non saturée avec un rapport de mélange de 52 % à 48 % en poids.

6. Réservoir à double paroi selon la revendication 4, caractérisé en ce qu'un condensateur ayant une capacité < 0,01 µ F par m² de paroi est formé entre la feuille d'aluminium (5) et le treillis métallique (1,1').

7. Réservoir à double paroi selon les revendications 1, 4 ou 5, caractérisé en ce que la paroi extérieure du réservoir (4) est prévue avec une feuille d'aluminium (5) appliquée hermétiquement de tous côtés, de façon à former entre la paroi de réservoir extérieure (4) et la paroi de matière plastique (2,2') un volume de gaz contrôlable.

8. Procédé pour fabriquer un réservoir à double paroi selon la revendication 1, caractérisé en ce que, dans un premier temps, on applique sur une matière plastique (7) renforcée de fibres de verre et enduite uniformément d'une résine polyester (3) d'abord le treillis métallique (1) puis une feuille de matière plastique (28,28') rendue étanche sur les bords par du caoutchouc, et que dans un second temps, le volume creux entre la matière plastique renforcée de fibres de verre et la feuille de matière plastique est mis sous vide en étant raccordé à une pompe à vide (34), de sorte que la pression atmosphérique agissant sur la feuille de matière plastique noie le treillis métallique pendant le temps de durcissement de la résine polyester.

9. Procédé pour fabriquer les fonds (B) d'un réservoir à double paroi selon la revendication 8, caractérisé en ce que la feuille de matière plastique est un tuyau souple, adapté au diamètre intérieur du réservoir et qui est resserré d'un côté en se raccordant à la pompe à vide.
